# DEMANDE DE BREVET EUROPEEN

(11) **EP 1 526 078 A1**
(43) Date de publication de la demande: **27.04.2005**
(21) Numéro de dépôt: 04012311.9
(22) Date de dépôt: 25.05.2004
(51) Int. Cl.: B65D 5/18

(54) **Emballage en carton**

(30) Priorité: 21.10.2003 IT VI20030208
(71) Demandeur: Badi-Pack S.P.A., 45021 Badia Polesine (Rovigo) (IT)
(72) Inventeur: Donelli, Nicola, 45021 Badia Polesine (Rovigo) (IT)
(74) Mandataire: Bettello, Pietro, Dott. Ing.

(57) **Abrégé**

Il s'agit d'un emballage en carton, du type obtenu par le découpage d'une feuille de carton, en utilisant laquelle, au moyen d'une opération de pliage de la feuille découpée, il est possible d'obtenir des récipients, où sont identifiables des parois latérales, une paroi inférieure qui fait fonction de fond et une paroi supérieure qui fait fonction de couvercle. Ledit emballage est caractérisé en ce que la feuille de carton découpée présente une portion centrale (2) flanquée, sur les deux côtés opposés, par deux portions latérales (3,4): chacune desdites portions est à son tour munie, sur les deux côtés libres opposés, de rabats (7,8,11,12,15,16): en outre, sur ladite feuille on a prévu une bande longitudinale (20), obtenue par un découpage partiel, qui coupe totalement la portion centrale et partiellement les deux portions latérales, au-dessus desquelles on trouve les deux lignes (22) de pliage d'extrémité de la bande elle-même.

## Description

La présente invention concerne un emballage en carton, selon la partie générale de la revendication 1.

Comme on sait très bien, dans tous les domaines de la production industrielle on utilise les emballages en carton, pour la contenance d'un seul produit ou d'une pluralité de produits en vrac.

On connaît une multiplicité d'emballages en carton, chacun ayant des caractéristiques de construction et fonctionnelles différentes, selon le produit contenu dans ces derniers.

Parmi les différents types d'emballages, ceux qu'on obtient par le découpage d'une feuille de carton sont très répandus, en utilisant lesquels il est possible, par une opération convenable de pliage de la feuille découpée, d'avoir des récipients, ayant une forme substantiellement de parallélépipède, où sont identifiables des parois latérales, une paroi inférieure qui fait fonction de fond et à la rigueur une partie supérieure qui fait fonction de couvercle.

Du point de vue technique, les plusieurs types d'emballage en carton sont classés selon la conformation spécifique du récipient ou « caisse » et ils vont de la «caisse avec des rabats correspondants ou partiellement surmontés» (code international 02), jusqu'aux « caisses ayant un fond automatique » (code international 07), obtenues par un seul carton, qu'on livre étendues et que l'utilisateur peut facilement assembler, d'une façon soit naturelle soit automatique.

Compte tenu de l'état actuel de la technique, le procédé par découpage pour réaliser des emballages en carton manifeste au moins deux inconvénients, l'un opérationnel et l'autre financier.

En effet, par les actuelles méthodologies de découpage, pour réaliser des récipients, même les plus simplifiés, munis tout simplement des parois latérales et du fond, il faut utiliser une feuille de carton d'une ampleur notable, étant donné qu'il faut découper au moins cinq zones différentes, qui vont constituer les quatre faces latérales et le fond, ce qui comporte aussi l'emploi de machineries complexes.

Les inconvénients décrits ci-dessus résultent augmentés lorsque l'emballage doit présenter de particulières propriétés fonctionnelles ou des conformations particulières pour lesquelles on exige un emploi plus consistant de carton; parfois il faut qu'il soit muni d' « ouvertures » pour l'aération du produit, d'ouvertures pour la vision du contenu, d'un couvercle ou de prises pour le transport de l'emballage lui-même.

La présente invention se propose de réaliser un emballage en carton qui résulte innovateur par rapport aux produits similaires du type connu.

Plus spécifiquement, l'invention se propose de réaliser un emballage en carton, qu'on peut classer comme une «caisse», qui résume dans un seul dispositif les deux catégories 02 et 07 mentionnées ci-dessus, en utilisant une feuille de carton ayant des dimensions réduites, ce qui permet donc d'économiser sensiblement en termes de matière première.

Plus spécifiquement encore, la présente invention se propose de réaliser un emballage en carton qui présente une dynamique de formation de la boîte fort simplifiée, réalisable par de simples mécanismes automatiques et en employant un lapse de temps très limité.

Plus spécifiquement encore, la présente invention se propose de réaliser un emballage en carton permettant d'obtenir, sans qu'il faille apporter des variations substantielles à l'installation de découpage, des silhouettes découpées ayant des conformations différentes.

Lesdits buts s'obtiennent à partir d'une feuille de carton découpé, ayant une forme substantiellement quadrilatérale, laquelle se caractérise en ce qu'elle présente une pluralité de portions, correspondant par des lignes de pliage, où une portion centrale est flanquée, sur les deux côtés opposés, par deux portions latérales ; chacune desdites trois portions est à son tour munie, sur les deux côtés libres opposés, de rabats, ladite configuration se caractérisant ultérieurement en ce qu'elle prévoit une bande longitudinale, obtenue par un découpage partiel, qui emboîte totalement la portion centrale et partiellement les deux portions latérales, au-dessus desquelles on trouve les deux lignes de pliage d'extrémité de la bande elle-même.

Avec cette configuration de construction du découpé pour réaliser le corps « assemblé », il faut une dynamique de formation minimale, car il n'est nécessaire soit que d'abattre en bas soit que de soulever en haut la bande centrale laquelle, en se repliant, soulève en même temps les deux portions latérales de sorte que lorsque ladite bande prend sa structure repliée définitive, en forme de « U » et saillant de la portion centrale, lesdits deux rabats résultent droits et appuyés à la bande elle-même, de façon à constituer deux bords qui font fonction de deux des quatre parois latérales du récipient.

Ensuite il ne faut que replier et surmonter mutuellement les rabats, lesquels vont ainsi constituer les deux autres parois du récipient lui-même et, comme ils sont mutuellement reliés, par encollage ou d'autres moyens aptes à ce but spécifique, ils bloquent la structure finale du corps assemblé.

Ces caractéristiques - ainsi que d'autres - de l'invention sont mises en évidence par la description d'une de ses formes possibles de réalisation, à titre d'exemple non limitatif, à l'aide des planches ci-joint, où :
- la fig. 1 (Planche I) représente le plan du carton découpé pour réaliser l'emballage visé à l'invention ;
- la fig. 2 (Planche II) représente une vue dynamique, en phase de pliage, du carton visé à la fig. 1 ;
- la fig. 3 (Planche III) représente la vue perspective de l'emballage visé à l'invention, réalisé par la feuille de la fig. 1.

Comme on peut voir dans la fig. 1, le carton découpé, indiqué dans le complexe sous le repère 1, comprend une portion centrale 2, flanquée par les portions latérales 3 et 4, reliées au moyen des lignes de pliage, respectivement 5 et 6.

La portion centrale 2 est munie des rabats latéraux 7 et 8, reliés par les lignes de pliage, respectivement 9 et 10.

La portion latérale 3 est munie des rabats 11 et 12, reliés par les lignes de pliage, respectivement 13 et 14, tandis que la portion latérale 4 est munie des rabats 15 et 16, reliés par les lignes de pliage, respectivement 17 et 18.

Dans la partie centrale du découpé 1 on a obtenu une bande 20 longitudinale, définie par les découpures longitudinales 21.1 et 21.2, ainsi que par les lignes latérales de pliage 22.1 et 22.2.

La bande 20 se compose d'une partie centrale 30, obtenue entièrement sur la portion centrale 2 et par deux languettes latérales 31.1 et 31.2, obtenues sur les portions latérales 3 et 4.

Comme on peut voir dans les fig. 2 et 3, la dynamique de formation de l'emballage prévoit le soulèvement vertical de la bande 20 (voir flèche S1), jusqu'à ce que la partie centrale 30 et les deux languettes latérales 31, en tournant sur les lignes de pliage 5-6-22, se disposent d'une façon mutuellement perpendiculaire, en formant un « U » renversé.

Par cette opération on entraîne aussi le soulèvement des rabats latéraux 3 et 4 (voir flèches S2) qui, le soulèvement achevé, se trouvent au contact des languettes latérales 31, en formant deux parois latérales.

Finalement les deux triades d'oreilles 7-11-15 et 8-12-16 se replient mutuellement le long des lignes de pliage respectives, en formant deux autres parois latérales.

Comme on peut voir dans la fig. 3, l'emballage visé à l'invention, indiqué dans le complexe par le repère 100, présente donc les deux parois qui font fonction soit de fond soit de couvercle, par rapport à l'aménagement de la caisse, lesquelles se composent, respectivement, de la partie centrale 30 et des deux pans 40, correspondant à la quantité de surface restée sur la portion centrale 2, après le soulèvement de la bande 30.

Il est évidemment possible d'effectuer des formes de réalisation de l'emballage visées à l'invention même différentes de celle décrite, pour s'adapter aux caractéristiques du produit contenu (forme, dimensions, rigidité) et pour optimiser les fonctions requises par l'emballage lui-même (protection, enroulement, aération, vision du produit, shelf picking, esthétique, surface imprimable, possibilité d'empilage et d'autres), sans, pour cela, qu'on doive sortir du domaine des revendications, définies ci-dessous.

## Revendications

1. EMBALLAGE EN CARTON, du type obtenu par le découpage d'une feuille de carton, en utilisant laquelle, par une opération de pliage de la feuille découpée, il est possible d'obtenir des récipients, où sont identifiables des parois latérales, une paroi inférieure qui fait fonction de fond et une partie supérieure qui fait fonction de couvercle,
ledit emballage **se caractérisant en ce**
**que** la feuille de carton découpé présente une portion centrale flanquée, sur les deux côtés opposés, par deux portions latérales, chacune desdites trois portions étant à son tour munie, sur les deux côtés libres opposés, de rabats, sur ladite feuille comme on a prévu une bande longitudinale, obtenue par un découpage partiel, qui coupe totalement la portion centrale et partiellement les deux portions latérales, sur lesquelles on trouve les deux lignes de pliage d'extrémités de la bande elle-même.

2. EMBALLAGE EN CARTON, selon la revendication 1, **caractérisé en ce que** pour réaliser le corps assemblé il faut soit abattre en bas soit soulever en haut la bande centrale laquelle, en se repliant, soulève en même temps les deux portions latérales, de sorte que lorsque ladite bande prend sa structure définitive repliée et saillante de la portion centrale, lesdites deux portions latérales résultent droites et appuyées à la bande elle-même, de façon à constituer deux bords qui forment donc deux des quatre parois latérales du récipient.

3. EMBALLAGE EN CARTON, selon les revendications 1 et 2, **caractérisé en ce qu'**il comprend une portion centrale (2) flanquée par les portions latérales (3,4), reliées par les lignes de pliage (5,6), ladite portion centrale étant munie de rabats latéraux (7,8), reliés par les lignes de pliage (9,10), ladite portion latérale (3) étant munie des rabats (11,12), reliés par les lignes de pliage (13,14), tandis que la portion latérale (4) est munie des rabats (15,16), reliés par les lignes de pliage (17,18), dans la partie centrale du découpé (1) en ayant obtenu une bande (20) longitudinale, définie par les découpures longitudinales (21.1,21.2), ainsi que par les lignes latérales de pliage (22.1,22.2), ladite bande se composant d'une partie centrale (30), obtenue entièrement sur la portion centrale (2) et par deux languettes latérales (31.1,31.2), obtenues sur les deux portions latérales (3,4).
